# EUROPÄISCHE PATENTSCHRIFT

(11) **EP 1 614 478 B1**
(45) Veröffentlichungstag und Bekanntmachung des Hinweises auf die Patenterteilung: **26.08.2009**
(21) Anmeldenummer: 05105595.2
(22) Anmeldetag: 23.06.2005
(51) Int. Cl.: B05B 5/00, B05B 15/00, B05B 5/16

(54) **Schlauchführung für einen Lackierroboter**
Hose routing for a coating robot
Guide de de tuyau pour un robot vêtant

(30) Priorität: 09.07.2004 DE 102004033330
(43) Veröffentlichungstag der Anmeldung: 11.01.2006
(73) Patentinhaber: Dürr Systems GmbH, 70435 Stuttgart (DE)
(72) Erfinder: Hezel, Thomas, D-71679 Asperg (DE)
(74) Vertreter: Beier, Ralph

(56) Entgegenhaltungen:
- EP-A- 0 488 172
- WO-A-03/084721
- US-A- 5 411 210

## Beschreibung

Die Erfindung betrifft eine Schlauchführung für einen Lackierroboter gemäß dem Oberbegriff des Anspruchs 1.

Es sind Lackierroboter bekannt, bei denen das Beschichtungsmittel elektrisch aufgeladen wird, während die zu lackierenden Werkstücke, wie beispielsweise Kraftfahrzeugkarosserieteile, elektrisch geerdet sind. Dies bietet den Vorteil, dass das Beschichtungsmittel von den zu lackierenden Werkstücken elektrostatisch angezogen wird, was zu einer Verringerung des sogenannten Oversprays beiträgt. Zur Applikation des Beschichtungsmittels kann hierbei ein Hochrotationszerstäuber eingesetzt werden, der selbst unter Hochspannung steht und an einer elektrisch geerdeten Handachse des Lackierroboters montiert ist. Das zu applizierende Beschichtungsmittel wird hierbei durch einen Beschichtungsmittelschlauch zugeführt, der durch die Roboterarme und die Handachse hindurchgeführt ist, wobei elektrische Überschläge zwischen dem unter Hochspannung stehenden Beschichtungsmittel in dem Beschichtungsmittelschlauch und der elektrisch geerdeten Handachse vermieden werden müssen. Herkömmlicherweise werden deshalb mehrlagige, elektrisch isolierende Beschichtungsmittelschläuche eingesetzt, bei denen die erforderliche Durchschlagfestigkeit von 80-100 kV durch eine oder mehrere zusätzliche Isolierlagen an der Außenseite des Beschichtungsmittelschlauchs erreicht wird. Beispielsweise ist aus US-A-5411210 eine Schlauchführung bekannt, die einen innenliegenden Beschichtungsmittelschlauch zur Durchleitung eines elektrisch aufgeladenen Beschichtungsmittels und einen separaten, außen liegenden Isolierschlauch aufweist, der aus einem elektrisch isolierenden Material besteht.

Ein Nachteil an den bekannten mehrlagigen, elektrisch isolierenden Beschichtungsmittelschläuchen ist das unbefriedigende Biegeverhalten, da nur relativ große Biegeradien möglich sind und die Lebensdauer bei häufigen Verformungen unbefriedigend ist.

Der Erfindung liegt deshalb die Aufgabe zugrunde, eine Schlauchführung für einen Lackierroboter zu schaffen, die eine Durchführung von Beschichtungsmittelschläuchen erlaubt und ein möglichst gutes Biegeverhalten ermöglicht.

Diese Aufgabe wird, ausgehend von den eingangs beschriebenen mehrlagigen, elektrisch isolierenden Beschichtungsmittelschläuchen gemäß dem Oberbegriff des Anspruchs 1, durch die kennzeichnenden Merkmale des Anspruchs 1 gelöst.

Die Erfindung umfasst die allgemeine technische Lehre, zur elektrischen Isolierung des Beschichtungsmittelschlauchs einen separaten Isolierschlauch oder ein separates Isolierrohr aus einem elektrisch isolierenden Material vorzusehen, in dem der Beschichtungsmittelschlauch verläuft. Die Trennung des Isolierschlauchs von dem Beschichtungsmittelschlauch bietet die Möglichkeit, den Beschichtungsmittelschlauch einerseits und den Isolierschlauch andererseits auf die jeweilige technische Funktion hin zu optimieren, ohne dass die verschiedenen Konstruktionsziele gegensätzlich sind. So kann der Beschichtungsmittelschlauch konstruktiv auf ein optimales Biegeverhalten und eine gute Molchbarkeit hin optimiert werden, wohingegen der Isolierschlauch auf ein gutes Isolationsvermögen bzw. eine hohe Durchschlagfestigkeit hin optimiert werden kann.

Erfindungsgemäß ist der Isolierschlauch hierbei in Radialrichtung von dem Beschichtungsmittelschlauch getrennt. Der Isolierschlauch umgibt also den Beschichtungsmittelschlauch als Hülle, wobei zwischen dem Isolierschlauch und dem Beschichtungsmittelschlauch vorzugsweise ein vorgegebener Abstand besteht, der jedoch in Axialrichtung und in Abhängigkeit von der Stellung des Lackierroboters bzw. der Handachse schwanken kann. Diese Verlagerung der elektrischen Isolierung nach außen bietet den Vorteil, dass geringere Dicken des Isolierschlauchs ausreichen, um einen elektrischen Durchschlag nach außen zu verhindern, da das elektrische Potential in dem Raum zwischen dem Beschichtungsmittelschlauch und dem Isolierschlauch nach außen hin abnimmt. Vorzugsweise ist der Raum zwischen dem Isolierschlauch und dem Beschichtungsmittelschlauch hierbei luftgefüllt, jedoch kann der Raum zwischen dem Isolierschlauch und dem Beschichtungsmittelschlauch auch durch andere gasförmige oder flüssige Fluide gefüllt sein, die vorzugsweise elektrisch isolierend sind.

Darüber hinaus ist der Isolierschlauch bei der erfindungsgemäßen Schlauchführung vorzugsweise in Axialrichtung flexibel. Dies ist vorteilhaft, da in Abhängigkeit von der Stellung des Lackierroboters Schlauchlängungen oder -stauchungen auftreten können, die durch die axiale Nachgiebigkeit des Isolierschlauchs aufgenommen werden können.

Darüber hinaus ist der Isolierschlauch bei der erfindungsgemäßen Schlauchführung vorzugsweise auch biegeflexibel, um sich an die unterschiedlichen Stellungen des Lackierroboters bzw. der Roboterhandachse anpassen zu können.

Die axiale Nachgiebigkeit und die Biegeflexibilität des Isolierschlauchs kann dadurch erreicht werden, dass der Isolierschlauch eine Faltenstruktur aufweist, wie sie beispielsweise von Faltenbälgen oder Wellschläuchen bekannt ist.

Weiterhin ist der Isolierschlauch vorzugsweise mehrlagig und weist einen Innenschlauch und einen Außenschlauch auf. Der Innenschlauch und der Außenschlauch schließen hierbei vorzugsweise einen Isoliermittelraum ein, der mindestens teilweise mit einem elektrisch isolierenden Isolierfluid gefüllt oder damit befüllbar ist. Die elektrische Isolierung des Isolierschlauchs wird hierbei also zumindest teilweise durch das Isolierfluid bewirkt.

Hierbei mündet in den Isoliermittelraum zwischen dem Innenschlauch und dem Außenschlauch vorzugsweise ein Befüllstutzen, über den das Isolierfluid in den Isoliermittelraum eingefüllt und/oder daraus entnommen werden kann. Das Isolierfluid ist vorzugsweise eine Isolierflüssigkeit, wie beispielsweise Isolieröl auf Mineralölbasis, Chlordiphenyl, Silikonöl, Rizinusöl, Glyzerin, Hexan oder eine tetrachlorkohlenstoffhaltige Flüssigkeit. Die Erfindung ist jedoch hinsichtlich des Isolierfluids nicht auf Isolierflüssigkeiten beschränkt, sondern grundsätzlich auch mit einem Isoliergas zwischen dem Innenschlauch und dem Außenschlauch realisierbar.

Vorzugsweise ist der Isolierschlauch elektrisch geerdet, um elektrische Überschläge nach außen oder eine Gefährdung umstehender Personen zu vermeiden. In einem bevorzugten Ausführungsbeispiel weist der Isolierschlauch ein Isolationsvermögen bzw. eine elektrische Durchschlagfestigkeit von mindestens 50 kV auf.

Der Beschichtungsmittelschlauch ist dagegen vorzugsweise molchbar, jedoch muss der Beschichtungsmittelschlauch nicht elektrisch isolierend sein. Es besteht deshalb im Rahmen der Erfindung die Möglichkeit, dass der Beschichtungsmittelschlauch nicht oder nur teilweise elektrisch isolierend ist.

Weiterhin ist zu erwähnen, dass der Isolierschlauch vorzugsweise an mindestens einem Ende in einen Anschlussblock aus einem elektrisch isolierenden Material mündet. Die weitere Leitungsführung von diesem Anschlussblock kann dann durch eine herkömmliche, mehrlagige, elektrisch isolierende Beschichtungsmittelleitung erfolgen, so dass die erfindungsgemäße Schlauchführung auf den Bereich zwischen zwei derartigen Anschlussblöcken beschränkt sein kann.

Ferner kann der erfindungsgemäße Isolierschlauch zumindest auf einem Teil seiner Länge im Wesentlichen aus einem biegestarren Rohr aus einem elektrisch isolierenden Material bestehen. Beispielsweise ist im Bereich eines Roboterarms keine Biegeelastizität des Isolierschlauchs erforderlich, so dass dort ein biegestarres Rohr als Isolierschlauch verwendet werden kann, wohingegen die Biegeelastizität des Isolierschlauchs im Bereich eines Robotergelenks unerlässlich ist, so dass der Isolierschlauch dort vorzugsweise entsprechend biegeelastisch ist.

Vorzugsweise besteht der Isolierschlauch deshalb auf einem Teil seiner Länge im Wesentlichen aus einem biegestarren Rohr und ist auf einem Teil seiner Länge biegeflexibel, wobei der biegeflexible Teil des Isolierschlauchs vorzugsweise mit einer axialen Überlappung in das biegestarre Rohr des Isolierschlauchs hineinragt. Das biegestarre Rohr ist hierbei vorzugsweise im Bereich der einzelnen Roboterarme angeordnet, während der biegeflexible Isolierschlauch jeweils durch die Robotergelenke hindurchgeführt ist.

Die axiale Überlappung zwischen dem biegeflexiblen Teil des Isolierschlauchs und dem biegestarren Rohr des Isolierschlauchs weist vorzugsweise eine Länge auf, die im Bereich zwischen 100 mm und 400 mm in Abhängigkeit von der Höhe der Hochspannung liegt, wobei beliebige Zwischenwerte möglich sind.

Ferner ist zu erwähnen, dass die Erfindung nicht auf die vorstehend beschriebene erfindungsgemäße Schlauchführung beschränkt ist, sondern auch eine Roboterhandachse und einen Lackierroboter mit einer derartigen erfindungsgemäßen Schlauchführung umfasst.

Darüber hinaus umfasst die Erfindung auch die neuartige Verwendung der erfindungsgemäßen Schlauchführung zur elektrischen Isolierung eines Beschichtungsmittelschlauchs in einem Lackierroboter.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine vereinfachte Seitenansicht eines Lackierroboters mit einer erfindungsgemäßen Schlauchführung zur Aufnahme eines Beschichtungsmittelschlauchs sowie
- Figur 2: eine Querschnittsansicht einer erfindungsgemäßen Schlauchführung zur Führung eines Beschichtungsmittelschlauchs durch eine Handachse eines Lackierroboters.

Die in Figur 1 gezeigte Darstellung eines Lackierroboters 1 ist stark vereinfacht und stilisiert und dient nur zur Verdeutlichung des Aufbaus und der Funktionsweise einer erfindungsgemäßen Schlauchführung.

Der Lackierroboter 1 weist ein Basisteil 2 auf, das auf einem Fundament 3 drehbar gelagert ist, wobei der Antrieb des Basisteils 2 beispielsweise elektromotorisch erfolgen kann.

An dem Basisteil 2 ist ein Roboterarm 4 schwenkbar angebracht, wobei der Antrieb des Roboterarms 4 ebenfalls elektromotorisch erfolgen kann.

Am distalen Ende des Roboterarms 4 ist eine Roboterhandachse 5 angebracht, die aus drei relativ zueinander drehbaren Handgelenksteilen 6, 7, 8 besteht. Der Antrieb der einzelnen Handgelenksteile 6, 7, 8 erfolgt durch Wellen, die aus dem Roboterarm 4 in die Roboterhandachse 5 hineingeführt sind und beispielsweise elektromotorisch angetrieben werden.

An dem Handgelenksteil 6 der Roboterhandachse 5 ist über einen hochspannungsisolierenden Anschlussblock 9 ein Rotationszerstäuber 10 befestigt, der herkömmlich ausgebildet sein kann und einen Glockenteller 11 aufweist.

Die Zuführung des Beschichtungsmittels zu dem Glockenteller 11 des Rotationszerstäubers 10 erfolgt hier über zwei schematisch dargestellte Beschichtungsmittelleitungen 12, 13, die von einem hochspannungsisolierenden Anschlussblock 14 in dem Basisteil 2 des Lackierroboters 1 ausgehen und durch den Roboterarm 4, die Roboterhandachse 5 und den hochspannungsisolierenden Anschlussblock 9 zu dem Rotationszerstäuber 10 geführt sind.

Das von dem Glockenteller 11 des Rotationszerstäubers 10 abgegebene Beschichtungsmittel ist hierbei auf Hochspannungspotential aufgeladen, wohingegen die zu beschichtenden Werkstücke elektrisch geerdet sind, so dass das applizierte Beschichtungsmittel von den zu beschichtenden Werkstücken elektrostatisch angezogen wird, was zu einem hohen Wirkungsgrad und einem entsprechend geringen Overspray beiträgt.

Der Rotationszerstäuber 10 ist deshalb als Ganzes auf Hochspannungspotential aufgeladen, während die Roboterhandachse 5 elektrisch geerdet ist, wobei der Anschlussblock 9 den Rotationszerstäuber 10 gegenüber der Roboterhandachse 5 elektrisch isoliert.

Darüber hinaus ist auch das in den Beschichtungsmittelleitungen 12, 13 strömende Beschichtungsmittel elektrisch auf Hochspannungspotential aufgeladen, so dass die Beschichtungsmittelleitungen 12, 13 elektrisch gegenüber den Handgelenksteilen 6, 7, 8 der Roboterhandachse 5 isoliert werden müssen. Hierzu dient ein Isolierschlauch 15, der die gesamte Roboterhandachse 5 von dem Anschlussblock 9 bis zu einem Isolierrohr 16 durchzieht.

Der Isolierschlauch 15 weist eine faltenbalgartige Faltenstruktur auf, so dass der Isolierschlauch 15 in Axialrichtung flexibel und biegeelastisch ist. Die Biegeelastizität des Isolierschlauchs 15 ist wichtig, damit sich der Isolierschlauch 15 der jeweiligen Stellung der Roboterhandachse 5 anpassen kann. Die axiale Nachgiebigkeit des Isolierschlauchs 15 ist dagegen wichtig, weil sich bei einer Verstellung der Roboterhandachse 5 axiale Hubbewegungen ergeben können, die von dem Isolierschlauch 15 ausgeglichen werden müssen.

Zur elektrischen Isolierung der Beschichtungsmittelleitungen 12, 13 gegenüber den Handgelenksteilen 6, 7, 8 der Roboterhandachse 5 ist der Isolierschlauch 15 doppelwandig ausgeführt und besteht aus einem Innenschlauch und einem Außenschlauch, die einen Isoliermittelraum einschließen, wobei der Isoliermittelraum zwischen dem Innenschlauch und dem Außenschlauch mit einer Isolierflüssigkeit gefüllt ist.

Das Isolierrohr 16 in dem Roboterarm 4 muss dagegen keinen Formänderungen folgen und ist deshalb weitgehend starr aufgebaut. Der Isolierschlauch 15 ragt hierbei in axialer Richtung über eine Länge von ungefähr 300mm in das Isolierrohr 16 hinein, um bei einer axialen Hubbewegung des Isolierschlauchs 15 relativ zu dem Isolierrohr 16 stets eine ausreichend große axiale Überlappung und ein entsprechend großes Isolationsvermögen zu erreichen.

Die Verbindung zwischen dem Isolierrohr 16 und dem elektrisch isolierenden Anschlussblock 14 erfolgt wieder über einen doppelwandigen, elektrisch isolierenden Isolierschlauch 17, der entsprechend dem Isolierschlauch 15 aufgebaut ist.

Die Zuführung des Beschichtungsmittels zu dem hochspannungsfesten Anschlussblock 14 kann in herkömmlicher Weise durch hochspannungsisolierende Beschichtungsmittelschläuche erfolgen, die jedoch hier zur Vereinfachung nicht dargestellt sind.

Das in Figur 2 dargestellte Ausführungsbeispiel einer erfindungsgemäßen Schlauchführung 18 dient zur Führung eines Beschichtungsmittelschlauchs 19 in einem Lackierroboter, wobei die Schlauchführung 18 auch mehrere Beschichtungsmittelschläuche aufnehmen kann.

Zur elektrischen Isolierung des Beschichtungsmittelschlauchs 19 gegenüber dem umgebenden Lackierroboter weist die Schlauchführung einen Isolierschlauch 20 auf, der aus einem Innenschlauch 21 und einem Außenschlauch 22 besteht, wobei der Innenschlauch 21 und der Außenschlauch 22 einen Isoliermittelraum 23 einschließen, der mit einer Isolierflüssigkeit gefüllt ist. An seinen axialen Enden ist der Isolierschlauch 20 mit zwei Anschlussstücken 24, 25 verbunden, wobei das Anschlussstück 24 einen Befüllstutzen 26 aufweist, der in den Isoliermittelraum 23 zwischen dem Innenschlauch 21 und dem Außenschlauch 22 mündet und eine Befüllung bzw. Entleerung des Isoliermittelraums 23 ermöglicht.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

## Patentansprüche

1. Schlauchführung (18) für einen Lackierroboter, insbesondere für eine Roboterhandachse, mit
- mindestens einem Beschichtungsmittelschlauch (12, 13, 19) zur Durchleitung eines elektrisch aufgeladenen Beschichtungsmittels und
- einer den Beschichtungsmittelschlauch (12, 13, 19) umgebenden elektrischen Isolierung, wobei die Isolierung einen separaten Isolierschlauch (15, 16, 17, 20, 21, 22) aus einem elektrisch isolierenden Material aufweist, in dem der Beschichtungsmittelschlauch (12, 13, 19) verläuft,
**dadurch gekennzeichnet, dass**
der Isolierschlauch (15, 16, 17, 20, 21, 22) von dem Beschichtungsmittelschlauch (12, 13, 19) in Radialrichtung getrennt ist.

2. Schlauchführung (18) nach Anspruch 1, **dadurch gekennzeichnet, dass** der Isolierschlauch (15, 16, 17, 20, 21, 22) in Radialrichtung zu dem Beschichtungsmittelschlauch (12, 13, 19) beabstandet verläuft.

3. Schlauchführung (18) nach einem der vorhergehenden Ansprüche, **dadurch gekennzeichnet, dass** der Isolierschlauch (15, 17, 20, 21, 22) axial flexibel ist.

4. Schlauchführung (18) nach einem der vorhergehenden Ansprüche, **dadurch gekennzeichnet, dass** der Isolierschlauch (15, 17, 20, 21, 22) biegeflexibel ist.

5. Schlauchführung (18) nach einem der vorhergehenden Ansprüche, **dadurch gekennzeichnet, dass** der Isolierschlauch (15, 17, 20, 21, 22) eine Faltenstruktur aufweist.

6. Schlauchführung (18) nach einem der vorhergehenden Ansprüche, **dadurch gekennzeichnet, dass** der Isolierschlauch (15, 17, 20, 21, 22) mehrlagig ist und einen Innenschlauch (21) und einen Außenschlauch (22) aufweist.

7. Schlauchführung (18) nach Anspruch 6, **dadurch gekennzeichnet, dass** der Innenschlauch (21) und der Außenschlauch (22) einen Isoliermittelraum (23) einschließen, der mindestens teilweise mit einem elektrisch isolierenden Isolierfluid befüllt oder damit befüllbar ist.

8. Schlauchführung (18) nach Anspruch 7, **dadurch gekennzeichnet, dass** in den Isoliermittelraum (23) ein Befüllstutzen (26) mündet, über den das Isolierfluid eingefüllt und/oder entnommen werden kann.

9. Schlauchführung (18) nach einem der vorhergehenden Ansprüche, **dadurch gekennzeichnet, dass** der Isolierschlauch (15, 16, 17, 20, 21, 22) elektrisch geerdet ist.

10. Schlauchführung (18) nach einem der vorhergehenden Ansprüche, **dadurch gekennzeichnet, dass** der Isolierschlauch (15, 16, 17, 20, 21, 22) ein Isolationsvermögen von mindestens 50 kV aufweist.

11. Schlauchführung (18) nach einem der vorhergehenden Ansprüche, **dadurch gekennzeichnet, dass** der Beschichtungsmittelschlauch (12, 13, 19) molchbar ist.

12. Schlauchführung (18) nach einem der vorhergehenden Ansprüche, **dadurch gekennzeichnet, dass** der Beschichtungsmittelschlauch (12, 13, 19) nicht oder nur teilweise elektrisch isolierend ist.

13. Schlauchführung (18) nach einem der vorhergehenden Ansprüche, **dadurch gekennzeichnet, dass** der Isolierschlauch (15, 17, 20, 21, 22) an mindestens einem Ende in einen Anschlussblock aus einem elektrisch isolierenden Material mündet.

14. Schlauchführung (18) nach einem der vorhergehenden Ansprüche, **dadurch gekennzeichnet, dass** der Isolierschlauch (16) zumindest auf einem Teil seiner Länge im Wesentlichen aus einem biegestarren Rohr besteht.

15. Schlauchführung (18) nach einem der vorhergehenden Ansprüche, **dadurch gekennzeichnet, dass** der Isolierschlauch auf einem Teil seiner Länge aus einem biegestarren Rohr (16) besteht und auf einem Teil seiner Länge biegeflexibel ist, wobei der biegeflexible Teil des Isolierschlauchs mit einer axialen Überlappung in das biegestarre Rohr (16) hineinragt.

16. Schlauchführung (18) nach Anspruch 15, **dadurch gekennzeichnet, dass** die axiale Überlappung zwischen dem biegeflexiblen Teil des Isolierschlauchs und dem biegestarren Rohr (16) eine Länge aufweist, die im Bereich zwischen 100 mm und 400 mm liegt.

17. Roboterhandachse (5) mit einer Schlauchführung (18) nach einem der vorhergehenden Ansprüche.

18. Lackierroboter (1) mit einer Schlauchführung (18) nach einem der Ansprüche 1 bis 16.

19. Lackierroboter (1) nach Anspruch 18, **gekennzeichnet durch** mindestens einen Roboterarm (4) und mindestens ein Gelenk, wobei der Isolierschlauch (15, 16, 17, 20, 21, 22) im Bereich des Roboterarms (4) aus einem biegestarren Isolierrohr (16) besteht, während der Isolierschlauch (15, 16, 17, 20, 21, 22) im Bereich des Gelenks biegeflexibel ist.

20. Verwendung einer Schlauchführung (18) nach einem der Ansprüche 1 bis 16 zur elektrischen Isolation eines Beschichtungsmittelschlauchs (12, 13, 19) in einem Lackierroboter (1).

## Claims

1. A hose guide (18) for a painting robot, particularly for a robot wrist, with
- at least one coating agent hose (12, 13, 19) to conduct an electrically-charged coating agent and
- electrical insulation surrounding the coating agent hose (12, 13, 19), where the insulation has a separate insulating hose (15, 16, 17, 20, 21, 22) of an electrically-insulating material, in which the coating agent hose (12, 13, 19) extends,
**characterised in that**
the insulating hose (15, 16, 17, 20, 21, 22) is radially separate from the coating agent hose (12, 13, 19).

2. The hose guide (18) in accordance with claim 1, **characterised in that** the insulating hose (15, 16, 17, 20, 21, 22) extends at a radial distance from the coating agent hose (12, 13, 19).

3. The hose guide (18) in accordance with one of the aforegoing claims, **characterised in that** the insulating hose (15, 17, 20, 21, 22) is axially flexible.

4. The hose guide (18) in accordance with one of the aforegoing claims, **characterised in that** the insulating hose (15, 17, 20, 21, 22) is flexible enough to bend.

5. The hose guide (18) in accordance with one of the aforegoing claims, **characterised in that** the insulating hose (15, 17, 20, 21, 22) has a bellows structure.

6. The hose guide (18) in accordance with one of the aforegoing claims, **characterised in that** the insulating hose (15, 17, 20, 21, 22) is multilayered and has an internal hose (21) and an external hose (22).

7. The hose guide (18) in accordance with claim 6, **characterised in that** the internal hose (21) and the external hose (22) enclose an intermediate insulating space (23) which is or can be at least partially filled with an electrically-insulating insulating fluid.

8. The hose guide (18) in accordance with claim 7, **characterised in that** a filling nozzle (26), through which the insulating fluid can be filled and/or drained, leads into the intermediate insulating space (23).

9. The hose guide (18) in accordance with one of the aforegoing claims, **characterised in that** the insulating hose (15, 16, 17, 20, 21, 22) is electrically earthed.

10. The hose guide (18) in accordance with one of the aforegoing claims, **characterised in that** the insulating hose (15, 16, 17, 20, 21, 22) has an insulation strength of at least 50 kV.

11. The hose guide (18) in accordance with one of the aforegoing claims, **characterised in that** the coating agent hose (12, 13, 19) is piggable.

12. The hose guide (18) in accordance with one of the aforegoing claims, **characterised in that** the coating agent hose (12, 13, 19) is not or is only partly electrically insulating.

13. The hose guide (18) in accordance with one of the aforegoing claims, **characterised in that** the insulating hose (15, 17, 20, 21, 22) leads into an electrically-insulating manifold at at least one end.

14. The hose guide (18) in accordance with one of the aforegoing claims, **characterised in that** at least part of the length of the insulating hose (16) consists of a rigid tube.

15. The hose guide (18) in accordance with one of the aforegoing claims **characterised in that** part of the length of the insulating hose consists of a rigid tube (16) and part of its length is flexible enough to bend, the flexible part of the insulating hose protruding into the rigid tube (16) with an axial overlap.

16. The hose guide (18) in accordance with claim 15, **characterised in that** the axial overlap between the part of the insulating hose flexible enough to bend and the rigid tube (16) has a length between 100mm and 400mm.

17. A robot wrist (5) with a hose guide (18) in accordance with one of the aforegoing claims.

18. A painting robot (1) with a hose guide (18) in accordance with one of claims 1 to 16.

19. The painting robot (1) in accordance with claim 18, **characterised by** at least one robot arm (4) and at least one joint, where the insulating hose (15, 16, 17, 20, 21, 22) in the robot arm consists of a rigid insulating tube (16), whilst the insulating hose (15, 16, 17, 20, 21, 22) in the joint is flexible enough to bend.

20. Use of a hose guide (18) in accordance with one of claims 1 to 16 for electrical insulation of a coating agent hose (12, 13, 19) in a painting robot (1).

## Revendications

1. Guide de tuyau souple (18) pour robot de peinture, en particulier pour un axe de main de robot, comprenant
- au moins un tuyau souple pour le produit de revêtement (12, 13, 19) pour faire passer un produit de revêtement chargé électriquement, et
- une isolation électrique entourant le tuyau souple pour le produit de revêtement (12, 13, 19), dans lequel l'isolation présente un tuyau souple d'isolation séparé (15, 16, 17, 20, 21, 22) composé d'un matériau électriquement isolant dans lequel s'étend le tuyau souple pour le produit de revêtement (12, 13, 19),
**caractérisé en ce que** le tuyau souple d'isolation (15, 16, 17, 20, 21, 22) est séparé du tuyau souple pour le produit de revêtement (12, 13, 19) dans la direction radiale.

2. Guide de tuyau souple (18) selon la revendication 1, **caractérisé en ce que** le tuyau souple d'isolation (15, 16, 17, 20, 21, 22) s'étend dans la direction radiale de façon espacée par rapport au tuyau souple pour le produit de revêtement (12, 13, 19).

3. Guide de tuyau souple (18) selon l'une quelconque des revendications précédentes, **caractérisé en ce que** le tuyau souple d'isolation (15, 17, 20, 21, 22) est axialement flexible.

4. Guide de tuyau souple (18) selon l'une quelconque des revendications précédentes, **caractérisé en ce que** le tuyau souple d'isolation (15, 17, 20, 21, 22) est souple en flexion.

5. Guide de tuyau souple (18) selon l'une quelconque des revendications précédentes, **caractérisé en ce que** le tuyau souple d'isolation (15, 17, 20, 21, 22) présente une structure plissée.

6. Guide de tuyau souple (18) selon l'une quelconque des revendications précédentes, **caractérisé en ce que** le tuyau souple d'isolation (15, 17, 20, 21, 22) est multicouche et présente un tuyau souple intérieur (21) et un tuyau souple extérieur (22).

7. Guide de tuyau souple (18) selon la revendication 6, **caractérisé en ce que** le tuyau souple intérieur (21) et le tuyau souple extérieur (22) enferment un espace de produit d'isolation (23) qui est rempli ou peut être rempli au moins en partie d'un fluide d'isolation électriquement isolant.

8. Guide de tuyau souple (18) selon la revendication 7, **caractérisé en ce que** dans l'espace de produit d'isolation (23) débouche une tubulure de remplissage (26) par laquelle le fluide d'isolation peut être versé et/ou prélevé.

9. Guide de tuyau souple (18) selon l'une quelconque des revendications précédentes, **caractérisé en ce que** le tuyau souple d'isolation (15, 16, 17, 20, 21, 22) est électriquement mis à la terre.

10. Guide de tuyau souple (18) selon l'une quelconque des revendications précédentes, **caractérisé en ce que** le tuyau souple d'isolation (15, 16, 17, 20, 21, 22) présente une capacité d'isolation d'au moins 50 kV.

11. Guide de tuyau souple (18) selon l'une quelconque des revendications précédentes, **caractérisé en ce que** le tuyau souple pour le produit de revêtement (12, 13, 19) peut être raclé.

12. Guide de tuyau souple (18) selon l'une quelconque des revendications précédentes, **caractérisé en ce que** le tuyau souple pour le produit de revêtement (12, 13, 19) n'est pas ou seulement partiellement électriquement isolant.

13. Guide de tuyau souple (18) selon l'une quelconque des revendications précédentes, **caractérisé en ce que** le tuyau souple d'isolation (15, 17, 20, 21, 22) débouche à au moins une extrémité dans un bloc de raccordement en matériau électriquement isolant.

14. Guide de tuyau souple (18) selon l'une quelconque des revendications précédentes, **caractérisé en ce que** le tuyau d'isolation (16) se compose au moins sur une partie de sa longueur substantiellement d'un tuyau résistant à la flexion.

15. Guide de tuyau souple (18) selon l'une quelconque des revendications précédentes, **caractérisé en ce que** le tuyau isolant se compose sur une partie de sa longueur d'un tuyau (16) résistant à la flexion et est souple en flexion sur une partie de sa longueur, dans lequel la partie souple en flexion du tuyau souple d'isolation dépasse par un recouvrement axial dans le tuyau (16) résistant à la flexion.

16. Guide de tuyau souple (18) selon l'une quelconque des revendications précédentes, **caractérisé en ce que** le recouvrement axial entre la partie souple en flexion du tuyau souple d'isolation et le tuyau (16) résistant à la flexion présente une longueur qui se situe dans la plage entre 100 mm et 400 mm.

17. Axe de main de robot (5) avec un guide de tuyau souple (18) selon l'une quelconque des revendications précédentes.

18. Robot de peinture (1) avec un guide de tuyau souple selon l'une quelconque des revendications 1 à 16.

19. Robot de peinture (1) selon la revendication 18, **caractérisé par** au moins un bras de robot (4) et au moins une articulation, dans lequel le tuyau souple d'isolation (15, 16, 17, 20, 21, 22) se compose dans la zone du bras de robot (4) d'un tuyau d'isolation (16) résistant à la flexion, alors que le tuyau souple d'isolation (15, 16, 17, 20, 21, 22) est souple en flexion dans la zone de l'articulation.

20. Utilisation d'un guide de tuyau souple (18) selon l'une quelconque des revendications 1 à 16 pour l'isolation électrique d'un tuyau souple pour le produit de revêtement (12, 13, 19) dans un robot de peinture (1).
